# EUROPÄISCHE PATENTANMELDUNG

(11) **EP 1 635 029 A2**
(43) Veröffentlichungstag der Anmeldung: **15.03.2006**
(21) Anmeldenummer: 05018229.4
(22) Anmeldetag: 23.08.2005
(51) Int. Cl.: E06B 9/322, E06B 9/388

(54) **Lamellenjalousie**

(30) Priorität: 10.09.2004 DE 202004014067 U
(71) Anmelder: umbratec Neunaber & Schönbohm GbR, 26316 Varel (DE)
(72) Erfinder: Schönbohm, Wilfried, 26340 Zetel (DE)

(57) **Zusammenfassung**

Lamellenjalousie, insbesondere mit unterhalb der zu beschattenden Fläche raffbaren Lamellen mit folgenden Merkmalen:
- mit Wendeorganen (5) zum Tragen und Wenden beabstandet angeordneter horizontalen Lamellen (4), mit mindestens ein Federelement (6) das unterhalb der untersten Lamelle in mindestens eine Schlaufe (7) der Trag- und Wendeorgane angreift.

## Beschreibung

Die Erfindung betrifft eine Lamellenjalousie mit einer Unterschiene und einer Oberschiene und einem dazwischen angeordneten Behang mit leiterförmigen Wendeorganen zum Tragen und Wenden beabstandet angeordneter horizontaler Lamellen, die in einer Neigungsverstellung hängen.

Eine derartige Jalousie ist beispielsweise aus DE 202 14 419 bekannt, bei der die Lamellen in eingefahrenem Zustand unterhalb der zu beschattenden Fläche gerafft werden, um im oberen Bereich einen möglichst ungehinderten Lichteinfall zu ermöglichen.. Die Lamellen liegen auf den Leiterstegen der Wendeorgane auf. Nachteilig bei dieser Konstruktion ist, dass die Position der Lamellen im ganz oder teilweise ausgefahrenen Zustand durch unabhängig von der Neigungsverstellung einwirkende äußere Einflüsse, die beispielsweise beim Transport auftreten können, leicht beeinflusst werden kann. So kann es sein, dass die Lamellen sich durch Erschütterungen beim Transport um ihre eigene Achse drehen. Dies verursacht ein unruhiges Behangbild oder kann zum Versagen der Konstruktion führen. Im gerafften Zustand sind die Lamellen nur solange in Ihrer Position fixiert, wie das geraffte Lamellenpaket durch äußeren Einfluss zusammengehalten wird.

Die Aufgabe der Erfindung besteht darin, eine Sonnenschutzanlage der eingangs genannten Art weiterzubilden, so dass die Position der Lamellen und Wendeorgane in mindestens einer Position nicht durch unabhängig von der Neigungsverstellung einwirkende äußere Einflüsse gestört werden kann.

Erfindungsgemäß wird die Aufgabe durch eine Lamellenjalousie der eingangs genannten Art gelöst, bei der die Wendeorgane über ein federndes Element an der Unterschiene befestigt sind.

Die Vorteile der Erfindung liegen insbesondere darin, dass die Federelemente eine Zugkraft auf die Wendeorgane des komplett ausgefahrenen Behangs ausüben und bei einer über die Neigungsverstellung eingestellten geschlossenen Lamellenposition die Wendeorgane so zusammenzieht, dass der Freiraum für die Lamellen soweit eingeschränkt ist, dass sie Ihre Position nicht durch unabhängig von der Neigungsverstellung einwirkende äußere Einflüsse ändern.

Bei einer besonders bevorzugten Ausführungsform der Erfindung, die sich für den Einbau auf der Fensterinnenseite, der Fensteraußenseite sowie im Scheibenzwischenraum einer Isolierverglasung eignet, bildet jedes Wendeorgan mit seiner inneren und äußeren nicht dehnbaren Leiterbandwange unterhalb der untersten Lamelle eine Schlaufe, in die das Federelement angreift. Die Wendeorgane besitzen eine vorgegebene Länge, die geringfügig kürzer ist als die Höhe des Behangs. Wenn die Oberschiene hochgefahren wird, wird das Federelement zunächst nicht gedehnt. Aufgrund des Gewichts der Lamellen werden zunächst diejenigen Leiterbandwangen gestrafft, welche der Oberschiene am nächsten gelegen sind. Bei dem über die Neigungsverstellung gesteuerte Wenden der Lamellen senkt sich eine Seite der Leiterbandwangen der Wendeorgane, wogegen die gegenüberliegende Seite der Leiterbandwangen der Wendeorgane sich hebt. Die auf den Leiterbandstegen liegenden Lamellen folgen der Bewegung. Die nicht-dehnbaren Leiterbandabschnitte sind nicht ganz gestrafft, wenn die Oberschiene nahe ihrer oberen Endstellung angelangt ist. Durchfährt die Oberschiene das letzte Teilstück, werden die Federelemente zunehmend gedehnt. Während der Dehnung der Federelemente rutschten die Schlaufen unterhalb der untersten Lamelle über die Federelementeinhängung um einen Ausgleich zwischen der auf der einen Seite abgesenkten und auf der anderen Seite angehobenen Leiterbandwange zu schaffen. Bei komplett ausgefahrenem Behang spannen die Federelemente die Leiterbandwangen, indem es an die unterhalb der untersten Lamelle befindliche Schlaufe eine Zugkraft ausübt. Diese Spannung sorgt dafür, dass die Leiterbandwagen bestrebt sind ihren minimalen Abstand zueinander einzunehmen. Bei maximaler Lamellenwendung liegen die Lamellen in den Leiterbandstegen nahezu senkrecht. Die Spannung in den Leiterbandwangen drückt diese auf die Lamellen und sorgt so dafür, dass sie bei unabhängig von der Neigungsverstellung einwirkende äußere Einflüsse ihre Position nicht verlieren. Die durch die Spannung in den Leiterbandwangen ausgeübte Kraft auf die Lamellen sorgt ebenfalls dafür, dass der Spalt zwischen den einzelnen Lamellen des Behangs in ihrer maximalen Wendestellung minimiert wird. Dadurch wird die Abdunkelungsfunktion der Jalousie verbessert.

In einer weiteren bevorzugten Ausführungsform bestehen die Wendeorgane aus einzelnen Wangen, die nicht über leiterartige Stege verbunden sind auf denen die Lamellen liegen Die Wangen sind direkt an jede Lamelle gekoppelt und mit einer Schlaufe unterhalb der untersten Lamelle verbunden sind.

Bevorzugt sind die Federelemente als Schrauben- oder Schenkelfedern, elastischen Bändern oder Gummibändern ausgebildet. Vorteilhafte Weiterbildungen der Erfindung sind durch die Merkmale der Unteransprüche gekennzeichnet. Im folgenden wird ein Ausführungsbeispiel der Erfindung anhand der Zeichnungen näher erläutert. Es zeigen:
- Fig. 1: eine Frontansicht einer von unten nach oben ausziehbaren zum Teil gerafften Jalousie
- Fig. 2: eine Schnittansicht entlang der Schnittlinie II ― II in Fig. 1 der ausgefahrenen Jalousie, mit waagerechter Lamellenstellung
- Fig. 3: eine perspektivische Teilansicht des Federelementes in Wirkverbindung mit der Schlaufe gemäß Fig. 2, jedoch bei durch die Neigungsverstellung gewendeten Lamellen

Fig. 1 zeigt eine zum Teil geraffte Lamellenjalousie mit einer Oberschiene 1, einer Unterschiene 2 und einem Behang 3 mit mehreren horizontale Lamellen 4, die von leiterbandförmigen Trag- und Wendeorganen 5 gehalten werden. Die gerafften Lamellen 4 liegen als Stapel 11 auf der Unterschiene 2.

Fig. 2 zeigt die Anordnung der Lamellen 4 in dem Trag- und Wendeorganen 5 und den Eingriff des Schenkels des Federelementes 6 in die Schlaufe 7 des Trag- und Wendeorgans 5. Bei einer Neigungsverstellung senkt sich auf der einen Seite die Leiterbandwange 8, des Trag und Wendeorgans 5, wogegen sich die Leiterbandwange 9 auf der anderen Seite hebt. Die auf den Leiterbandstegen 10 abgelegten Lamellen 4 folgen der Bewegung. Die Schlaufe 7 rutscht beim Ausgleich der Position der Leiterbandwangen 9 und 10 über den gespannten Schenkel des Federelementes 6.

Fig. 3 zeigt die Position der Lamellen 4 in nahezu maximaler Wendeposition mit den durch den reduzierten Abstand der Leiterbandwagen eingeschränkten Freiraum für die Lamellen. Das Federelement 6 ist als Schenkelfeder ausgebildet und in der Unterschiene 2 befestigt.

## Patentansprüche

1. Lamellenjalousie mit Wendeorganen (5) zum Tragen und Wenden beabstandet angeordneter horizontalen Lamellen (4), **dadurch gekennzeichnet, dass** mindestens ein Federelement (6) unterhalb der untersten Lamelle in mindestens eine Schlaufe (7) der Trag- und Wendeorgane angreift.

2. Lamellenjalousie nach Anspruch 1, **dadurch gekennzeichnet, dass** das Federelement (6) an der Unterschiene (2) befestigt ist.

3. Lamellenjalousie nach Anspruch 1 oder 2, **dadurch gekennzeichnet, dass** die Trag- und Wendeorgane (5) als leiterförmige Seilanordnung ausgebildet ist.

4. Lamellenjalousie nach Anspruch 2 oder 3, **dadurch gekennzeichnet, dass** die Lamellenjalousie eine Neigungsverstellung aufweist.

5. Lamellenjalousie nach Anspruch 3 oder 4, **dadurch gekennzeichnet, dass** die Lamellen (4) des Behangs (5) raffbar ausgebildet sind.

6. Lamellenjalousie nach Anspruch 3 oder 5, **dadurch gekennzeichnet, dass** die Unterschiene (2) ein Teil eines Verschließelementes für eine Gebäudeöffnung ist.

7. Lamellenjalousie nach Anspruch 5 oder 6, **dadurch gekennzeichnet, dass** die Lamellenjalousie in den Zwischenraum einer Isolierverglasung eingebaut ist.

8. Lamellenjalousie nach Anspruch 7, **dadurch gekennzeichnet, dass** die Unterschiene Bestandteil der Abstandshalter einer Isolierverglasung ist.
